# EUROPÄISCHE PATENTANMELDUNG

(11) **EP 4 649 874 A2**
(43) Veröffentlichungstag der Anmeldung: **19.11.2025**
(21) Anmeldenummer: 25173180.8
(22) Anmeldetag: 29.04.2025
(51) Int. Cl.: A47L 11/40

(54) **BODENREINIGUNGSMASCHINE MIT SCHWENKBAREM SAUGFUSS**

(30) Priorität: 14.05.2024 DE 102024113488
(71) Anmelder: Hako GmbH, 23843 Bad Oldesloe (DE)
(72) Erfinder: Seidel, Jan, 23843 Bad Oldesloe (DE); Cords, Sascha, 23843 Bad Oldesloe (DE); Tabeling, Christian, 23843 Bad Oldesloe (DE)
(74) Vertreter: Bird & Bird LLP - Hamburg

(57) **Zusammenfassung**

Dargestellt und beschrieben ist eine Bodenreinigungsmaschine (1) mit einem Rahmen (3), einem an dem Rahmen (3) angeordneten Fahrwerk (5) zum Bewegen der Bodenreinigungsmaschine (1) über eine zu reinigende Bodenfläche (7), einem an einem Kopplungspunkt (47) mit dem Rahmen (3) verbundenen Saugfuß (25), wobei der Saugfuß (25) mindestens drei Räder (27, 29, 31, 33) aufweist, die ausgestaltet sind, über die zu reinigende Bodenfläche (7) zu rollen, und deren Kontaktpunkte mit der zu reinigenden Bodenfläche (7) eine Radebene (35) definieren, wobei die Bodenreinigungsmaschine (1) ausgestaltet ist, in einem Reinigungsbetrieb in einer Vorwärtsrichtung über die zu reinigende Bodenfläche (7) bewegt zu werden, wobei der Saugfuß (25) in Vorwärtsrichtung gesehen an einem hinteren Ende der Bodenreinigungsmaschine (1) angeordnet ist, wobei der Saugfuß (25) an dem Kopplungspunkt (47) um eine erste Schwenkachse (45) schwenkbar an dem Rahmen (3) angebracht ist, wobei die erste Schwenkachse (45) parallel zu der zu reinigenden Bodenfläche (7) verläuft, wobei der Saugfuß (25) zwischen einer Absaugstellung, in der die mindestens drei Räder (27, 29, 31, 33) über die zu reinigenden Bodenfläche (7) rollen und Reinigungsflüssigkeit von der zu reinigenden Bodenfläche (7) aufgenommen werden kann, und einer Wartungsstellung verschwenkt werden kann, wobei ein Schwenkwinkel (55), um den die Radebene (35) beim Verschwenken zwischen der Absaugstellung und der Wartungsstellung schwenkt, größer als 90° ist.

## Beschreibung

Die vorliegende Erfindung betrifft eine Bodenreinigungsmaschine mit einem schwenkbaren Saugfuß.

Aus dem Stand der Technik sind Bodenreinigungsmaschinen mit einem Saugfuß bekannt, die über eine zu reinigende Bodenfläche geführt werden können. Dabei ist eine Reinigungseinrichtung vorgesehen, die ein oder mehrere angetriebene Bürstenelemente aufweist, die ausgebildet sind, mit der zu reinigenden Bodenfläche einzugreifen und dabei Schmutz davon zu lösen. Ferner ist eine Auftragseinrichtung vorgesehen, mit der Reinigungsflüssigkeit in den Bereich der Bürstenelemente verbracht wird, sodass das Lösen von Schmutz verbessert wird. Der von der zu reinigenden Bodenfläche gelöste Schmutz kann dabei von einem an der Bodenreinigungsmaschine angeordneten Saugfuß durch einen Unterdruck aufgesaugt und in einen Schmutzflüssigkeitsbehälter gefördert werden.

Bei derartigen Bodenreinigungsmaschinen hat es sich als problematisch erwiesen, den Saugfuß zuverlässig über die zu reinigende Bodenfläche zu führen, damit Schmutzflüssigkeit sicher abgesaugt wird. Dabei ist insbesondere darauf zu achten, dass der Saugfuß stets einen definierten Abstand zur zu reinigenden Bodenfläche aufweist, da ein zu großer Abstand dazu führen kann, dass Schmutzflüssigkeit nicht zuverlässig aufgenommen wird und ein zu geringer Abstand dazu führen kann, dass Schmutzflüssigkeit nicht in den Saugfuß gelangen kann und vom Saugfuß verdrängt wird.

Darüber hinaus sollten derartige Bodenreinigungsmaschinen derart ausgestaltet sein, dass der Saugfuß in eine Wartungsstellung gebracht werden kann, in der der Saugfuß von der Bodenfläche beabstandet ist und insbesondere der Saugbereich zwischen den Dichtlippen leicht zugänglich ist und gut gereinigt werden kann. Dabei ist es vorteilhaft, wenn auch in der Wartungsstellung die Bodenreinigungsmaschine über die Bodenfläche hinwegbewegt werden kann, um einen Transport der Bodenreinigungsmaschinen zu ermöglichen, bei dem nicht die Gefahr besteht, dass der Saugfuß beschädigt wird. Das Verbringen des Saugfußes in die Wartungsstellung und zurück sollte einfach und ohne hohen Kraftaufwand möglich sein, wobei zugleich sichergestellt sein sollte, dass der Saugfuß fest und zuverlässig in der Wartungsstellung verbleibt.

Ausgehend vom Stand der Technik ist es daher die Aufgabe der vorliegenden Erfindung, eine Bodenreinigungsmaschine der eingangs genannten Art bereitzustellen, bei der der Saugfuß zuverlässig über die zu reinigende Bodenfläche geführt wird und möglichst einfach und ohne hohen Kraftaufwand in eine Wartungsstellung verbracht werden kann.

Gemäß einem ersten Aspekt der Erfindung wird die genannte Aufgabe durch eine Bodenreinigungsmaschine mit den Merkmalen des Patentanspruchs 1 gelöst. Die Bodenreinigungsmaschine weist einen Rahmen, einen an dem Rahmen angeordnetes Fahrwerk zum Bewegen der Bodenreinigungsmaschine über eine zu reinigende Bodenfläche und einen an einem Kopplungspunkt mit dem Rahmen verbundenen Saugfuß auf, der ausgestaltet ist, über die zu reinigende Bodenfläche geführt zu werden und Reinigungsflüssigkeit von der zu reinigenden Bodenfläche aufzunehmen. Der Saugfuß weist mindestens drei Räder auf, die ausgestaltet sind, über die zu reinigende Bodenfläche zu rollen, und deren Kontaktpunkte mit der zu reinigenden Bodenfläche eine Radebene definieren. Die Bodenreinigungsmaschine ist ausgestaltet, in einem Reinigungsbetrieb in einer Vorwärtsrichtung über die zu reinigende Bodenfläche bewegt zu werden, wobei der Saugfuß in Vorwärtsrichtung gesehen an einem hinteren Ende der Bodenreinigungsmaschine angeordnet ist. Der Saugfuß ist an dem Kopplungspunkt um eine erste Schwenkachse schwenkbar an dem Rahmen angebracht, wobei die erste Schwenkachse parallel zu der zu reinigenden Bodenfläche verläuft. Der Saugfuß kann zwischen einer Absaugstellung, in der die mindestens drei Räder über die zu reinigenden Bodenfläche rollen und Reinigungsflüssigkeit von der zu reinigenden Bodenfläche aufgenommen werden kann, und einer Wartungsstellung verschwenkt werden. Ein Schwenkwinkel, um den die Radebene beim Verschwenken zwischen der Absaugstellung und der Wartungsstellung schwenkt, ist größer als 90°.

Die Bodenreinigungsmaschine weist einen an einem Kopplungspunkt mit dem Rahmen verbundenen Saugfuß auf, der ausgestaltet ist, über die zu reinigende Bodenfläche geführt zu werden und Reinigungsflüssigkeit von der zu reinigenden Bodenfläche aufzunehmen.

In einer bevorzugten Ausführungsform weist der Saugfuß eine Basis auf, von der sich eine vordere und eine hintere Dichtlippe nach unten wegerstrecken, die im Wesentlichen parallel zueinander und im Saugbetrieb, wenn der Saugfuß über die zu reinigende Bodenfläche bewegt wird, im Wesentlichen senkrecht dazu verlaufen, sodass dann zwischen den Dichtlippen und unterhalb der Basis ein Absaugraum gebildet wird. Die Basis weist einen Anschluss auf, über den der Absaugraum, mit dem mit Unterdruck beaufschlagten Schmutzwassertank der Bodenreinigungsmaschine verbunden werden kann, sodass auf der zu reinigenden Bodenfläche befindliches Schmutzwasser abgesaugt werden kann.

Als Kopplungspunkt wird derjenige Punkt verstanden, an dem der Saugfuß, vorzugsweise lösbar, mit dem Rahmen der Bodenreinigungsmaschine verbunden ist. Der Saugfuß und der Rahmen der Bodenreinigungsmaschine können an dem Kopplungspunkt im Eingriff stehen, sodass der Saugfuß sich zusammen mit der Bodenreinigungsmaschine bzw. dem Rahmen bewegen kann. Vorzugsweise befindet sich der Kopplungspunkt zentral am Saugfuß und am Rahmen, sodass der Saugfuß an einem Punkt mit dem Rahmen verbunden werden kann. Dies kann zu einer einfachen Kopplung des Saugfußes mit dem Rahmen führen. In diesem Zusammenhang ist darauf hinzuweisen, dass der Begriff "Kopplung." nicht derart auszulegen ist, dass es sich bei der Verbindung zwischen dem Saugfuß und dem Rahmen an dem Kopplungspunkt um eine punktförmige Verbindung handelt. Vielmehr soll durch den Begriff "Kopplungspunkt" lediglich zum Ausdruck gebracht werden, dass es einen Ort oder Punkt an dem Rahmen der Bodenreinigungsmaschine gibt, an dem der Rahmen mit dem Saugfuß gekoppelt ist.

Der Saugfuß weist mindestens drei Räder auf, die ausgestaltet sind, über die zu reinigende Bodenfläche zu rollen, und deren Kontaktpunkte mit der zu reinigenden Bodenfläche eine Radebene definieren. Dies bedeutet, dass die wenigstens drei Räder nicht auf einer einzigen Achse angeordnet sind, sondern wenigstens zwei Räder auf einer ersten Achse und wenigstens ein weiteres Rad auf zweiten, zu der ersten beabstandeten Achse, sodass der Saugfuß sich selbst zu der zu reinigenden Bodenfläche ausrichtet. Durch die drei Räder wird insbesondere eine Radebene definiert, die parallel zu der zu reinigenden Bodenfläche verläuft, wenn der Saugfuß in der Absaugstellung ist, sodass ein vordefinierter und gleichmäßiger Abstand des Saugfußes zu der zu reinigenden Bodenfläche und damit ein gleichmäßiges Reinigungsergebnis erreicht werden kann.

Der Saugfuß ist an dem Kopplungspunkt um eine erste Schwenkachse schwenkbar an dem Rahmen angebracht, wobei die erste Schwenkachse parallel zu der zu reinigenden Bodenfläche verläuft. Vorzugsweise ist die erste Schwenkachse senkrecht zu einer Längsachse der Bodenreinigungsmaschine angeordnet. Dadurch, dass der Saugfuß schwenkbar an dem Rahmen angebracht ist, wird erreicht, dass der Saugfuß sich an die Bodenfläche anpassen kann, insbesondere wenn die Bodenreinigungsmaschine über eine geneigte oder gewölbte Bodenfläche geführt wird. Durch die zur Bodenfläche parallele erste Schwenkachse kann ein besonders guter Kontakt des Saugfußes zur Bodenfläche erreicht werden, was zu einem verbesserten Reinigungsergebnis und einer zuverlässigen Absaugung von Schmutzwasser von der Bodenfläche führt.

Der Saugfuß kann zwischen einer Absaugstellung, in der die mindestens drei Räder auf der zu reinigenden Bodenfläche aufliegen und über diese rollen und Reinigungsflüssigkeit von der zu reinigenden Bodenfläche aufgenommen werden kann, und einer Wartungsstellung verschwenkt werden. In der Absaugstellung rollt der Saugfuß mit den mindestens drei Rädern über die zu reinigende Bodenfläche, sodass ein definierter Abstand zur Bodenfläche erreicht wird, was zu einem gleichmäßigen Reinigungsergebnis führen kann. Ebenso kann durch die Wartungsstellung eine Wartung und Reinigung des Saugfußes erleichtert werden, beispielsweise dann, wenn der Saugfuß gereinigt oder Bauteile am Saugfuß ausgetauscht werden sollen. Durch die Wartungsstellung wird erreicht, dass der Saugfuß nicht abmontiert werden muss, um den Saugfuß zu reinigen oder zu warten. Dies ist insbesondere von Vorteil, wenn größere Gegenstände unter den Saugfuß geraden sind, die nicht abgesaugt werden sollen.

Der Schwenkwinkel, um den die Radebene beim Verschwenken zwischen der Absaugstellung und der Wartungsstellung schwenkt, ist größer als 90°. Durch einen Schwenkwinkel von über 90° kann der Saugfuß über einen Totpunkt hinaus verschwenkt werden. Als Totpunkt wird derjenige Punkt im Schwenkbereich des Saugfußes verstanden, ab dem der Saugfuß nicht von allein, das heißt ohne externen Kraftaufwand, zurück in seine Ausgangsstellung, das heißt hier die Absaugstellung, schwenkt, wenn er freigegeben wird. Ein Schwenkwinkel von mehr als 90° ermöglicht es, dass der Saugfuß diesen Totpunkt überwinden kann, sodass der Saugfuß in der Wartungsstellung verbleiben kann, ohne dass zusätzliche Kräfte oder eine Verriegelung erforderlich sind. Dies erleichtert nicht nur den Wartungsprozess, sondern reduziert auch potenzielle Störungen während des Betriebs, da keine beweglichen Teile zur Fixierung des Saugfußes in der Wartungsposition benötigt werden. Ein Schwenkwinkel von über 90° ermöglicht zudem einen einfacheren Zugang des Saugfußes für Reinigung, Reparatur oder Wartungszwecke, was die Gesamteffizienz und Benutzerfreundlichkeit der Bodenreinigungsmaschine erhöht.

Zusammenfassend kann also festgestellt werden, dass die erfindungsgemäße Bodenreinigungsmaschine einen schwenkbaren Saugfuß aufweist, wobei der der Saugfuß zuverlässig über die zu reinigende Bodenfläche geführt wird und möglichst einfach und ohne hohen Kraftaufwand in eine Wartungsstellung verbracht werden kann.

In einer bevorzugten Ausführungsform weist der Rahmen einen schwenkbaren Haltearm auf, der um eine zweite Schwenkachse schwenkbar an einem feststehenden Teil des Rahmens angeordnet und eingerichtet ist, den Kopplungspunkt und den Saugfuß zwischen einer abgesenkten Stellung und einer ausgehobenen Stellung zu verschwenken. Dadurch kann erreicht werden, dass der Saugfuß, wenn er in der Absaugstellung ist, auf der zu reinigenden Bodenfläche aufliegen oder davon beabstandet sein kann. Im letzteren Fall besteht nicht die Gefahr, dass er bei einer Transportfahrt beschädigt wird. In weiter bevorzugter Weise kann das Umschwenken zwischen der Absaugstellung und der Wartungsstellung dann erfolgen, wenn der Haltearm und damit der Saugfuß in der ausgehobenen Stellung sind.

In einer bevorzugten Ausführungsform ist in der Wartungsstellung mindestens eines der mindestens drei Räder von der zu reinigenden Bodenfläche beabstandet und wenigstens zwei der mindestens drei Räder rollen über die zu reinigende Bodenfläche. Dadurch, dass zwei der mindestens drei Räder des Saugfußes in der Wartungsstellung über die zu reinigende Bodenfläche rollen, wird erreicht, dass der Saugfuß auch in der Wartungsstellung gegenüber der Bodenfläche abgestützt ist. Dadurch werden mechanische Belastungen an dem Kopplungspunkt reduziert. Zudem wird dadurch erreicht, dass keine Führung oder Haltevorrichtung notwendig ist, um den Saugfuß in der Wartungsstellung zu halten oder über die zu reinigende Bodenfläche zu bewegen.

In einer bevorzugten Ausführungsform sind in der Wartungsstellung die mindestens drei Räder in Vorwärtsrichtung gesehen hinter dem Kopplungspunkt angeordnet. Auf diese Weise wird sichergestellt, dass nach dem Hochschwenken in die Wartungsstellung die Unterseite in Vorwärtsfahrtrichtung der Bodenreinigungsmaschine gesehen nach hinten weist und gut zugänglich ist.

In einer weiteren bevorzugten Ausführungsform sind mindestens zwei der mindestens drei Räder in der Absaugstellung in Vorwärtsrichtung gesehen an einem Vorderende des Saugfußes angeordnet sind. Durch die zwei am Vorderende des Saugfußes angeordneten Räder kann der Saugfuß in der Absaugstellung sowie in der Wartungsstellung sicher und gleichmäßig über die zu reinigende Bodenfläche geführt werden. Dadurch können mechanische Belastungen und Beschädigungen am Kopplungspunkt sowie am Saugfuß in der Absaugstellung und der Wartungsstellung reduziert werden.

In einer Ausführungsform sind in der Absaugstellung mindestens zwei der mindestens drei Räder in Vorwärtsrichtung vor dem Kopplungspunkt angeordnet. Dadurch wird erreicht, der Saugfuß so um den Kopplungspunkt verschwenkt werden kann, dass dann die Unterseite nach hinten weist und gleichzeitig die zwei Räder auf der zu reinigenden Bodenfläche aufliegen können, ohne dass der Kopplungspunkt nach unten unter das Niveau der zu reinigenden Bodenfläche abgesenkt werden müsste.

In einer bevorzugten Ausführungsform ist an dem Kopplungspunkt an einem aus dem Saugfuß und dem Rahmen eine Aussparung und an dem anderen aus dem Saugfuß und dem Rahmen ein in der Aussparung angeordneter Befestigungsvorsprung vorgesehen. Durch die Aussparung und den darin angeordneten Befestigungsvorsprung kann eine Kopplung am Kopplungspunkt erreicht werden, die mehrere Freiheitsgrade aufweisen kann. So ist es möglich, dass der Befestigungsvorsprung und die Aussparung gegeneinander verschoben und verkippt werden können. Dadurch kann ein Verkippen und Verschieben des Saugfußes erreicht werden, was zu verringerten mechanischen Belastungen am Kopplungspunkt, insbesondere bei unebenen Bodenflächen, führen kann.

In einer weiteren bevorzugten Ausführungsform sind die Aussparung und der Befestigungsvorsprung ausgestaltet, eine Bewegung des Befestigungsvorsprungs in einer Richtung senkrecht zu der zu reinigenden Bodenfläche zuzulassen. Insbesondere kann die Aussparung als Langloch mit einer Längsachse ausgebildet sein, wobei die Längsachse in einem Winkel zwischen 50° und 130°, vorzugsweise zwischen 70° und 110°, weiter vorzugsweise 90°, zur Bodenfläche verläuft. Dadurch wird erreicht, dass die zwei Räder am Vorderende permanent, entlang des gesamten Schwenkbereichs, in Kontakt mit der Bodenfläche bleiben können, auch dann, wenn der Saugfuß über den Totpunkt hinaus verschwenkt wird. Dies hat den Vorteil, dass der Saugfuß nicht vollständig von der Bodenfläche abgehoben werden muss, um in die Wartungsstellung verschwenkt zu werden. Außerdem wird der Saugfuß dadurch über den gesamten Schwenkbereich auf der Bodenfläche abgestützt, sodass für das Verschwenken des Saugfußes weniger Kraft aufgewendet werden muss. Dadurch, dass eine Bewegung des Befestigungsvorsprung in der Aussparung möglich ist und diese insbesondere als Langloch ausgebildet sein kann, wird ermöglicht, dass bei der Bewegung von der Absaugstellung in die Wartungsstellung beispielsweise ein Haltearm, an dem die Aussparung zur Halterung des Saugfußes vorgesehen ist, nicht nach oben entgegen der Wirkung einer Feder verschwenkt werden muss. Dadurch kann die Wartungszustellung allein durch Umschwenken erreicht werden, und es ist nicht erforderlich, gegen eine Kraft anzuarbeiten, um die Wartungsstellung zu erreichen. Dies kann den Bedienkomfort der Bodenreinigungsmaschine erhöhen.

In einer weiteren Ausführungsform weist die Bodenreinigungsmaschine ein Anschlagelement auf, das eingerichtet ist, einen Schwenkbereich des Saugfußes zu begrenzen. Durch das Anschlagelement kann der Schwenkbereich auf einen vorbestimmten Bereich begrenzt werden, sodass der Saugfuß nicht über den vordefinierten Bereich über den Totpunkt hinaus verschwenkt werden kann. Dadurch kann das Risiko von Beschädigungen am Saugfuß oder der Bodenreinigungsmaschine reduziert werden. Zudem wird die Sicherheit der Bedienung der Bodenreinigungsmaschine erhöht.

In einer weiteren bevorzugten Ausführungsform ist ein Betätigungspedal am Haltearm vorgesehen, das sich in Vorwärtsfahrtrichtung der Bodenreinigungsmaschine gesehen nach hinten weg erstreckt und ermöglicht, den Haltearm aus der ausgehobenen Stellung in die abgesenkten Stellung zu drücken, wobei sich das Betätigungspedal über den Saugfuß hinweg erstreckt, wenn dieser in der Wartungsstellung ist. Dadurch wird ermöglicht, dass der Saugfuß trotzdem einfach zwischen der ausgehobenen und der abgesenkten Stellung verstellt werden kann, obwohl der Saugfuß zwischen einer Absaugstellung und einer Wartungsstellung schwenkbar ist.

Nachfolgend wird die vorliegende Erfindung anhand einer lediglich ein bevorzugtes Ausführungsbeispiel zeigenden Zeichnung erläutert, in der
- Figuren 1 und 2: schematische Ansichten eines Ausführungsbeispiels einer erfindungsgemäßen Bodenreinigungsmaschine zeigen,
- Figur 3: eine schematische Teilansicht des Saugfußes in der Absaugstellung der erfindungsgemäßen Bodenreinigungsmaschine aus Figur 1 zeigt,
- Figur 4: eine schematische Perspektivansicht des Saugfußes in der Absaugstellung aus Figur 3 zeigt,
- Figur 5: eine schematische Teilansicht des Saugfußes in der Wartungsstellung der erfindungsgemäßen Bodenreinigungsmaschine aus Figur 2 zeigt, und
- Figur 6: eine schematische Perspektivansicht des Saugfußes in der Wartungsstellung aus Figur 5 zeigt.

Figur 1 und 2 zeigen eine schematische Ansicht eines Ausführungsbeispiels einer erfindungsgemäßen Bodenreinigungsmaschine 1. Die Bodenreinigungsmaschine 1 weist einen Rahmen 3 und ein an dem Rahmen 3 angeordnetes Fahrwerk 5 zum Bewegen der Bodenreinigungsmaschine 1 über eine zu reinigende Bodenfläche 7 auf. Unter einem Rahmen 3 wird derjenige feststehende Teil der Bodenreinigungsmaschine 1 verstanden, der mit dem Fahrwerk 5 verbunden ist. Der Rahmen 3 kann beispielsweise aus einer Stahl- oder Aluminiumkonstruktion oder aus einem Verbundwerkstoff hergestellt sein.

Weiter weist die Bodenreinigungsmaschine 1 eine Reinigungselementanordnung 9 mit einem Reinigungselement 11 auf, wobei das Reinigungselement 11 ausgebildet ist, mit der zu reinigenden Bodenfläche 7 einzugreifen. Beispielsweise kann es sich bei dem Reinigungselement 11 um eine Bürste handeln, wobei die Eingriffselemente dann Borsten sind, deren freie Enden mit der zu reinigenden Bodenfläche 7 eingreifen. Es ist aber genauso denkbar, dass es sich bei dem Reinigungselement 11 um ein sogenanntes Pad handelt, bei dem das Eingriffselement durch ein an dem Pad vorgesehenes flächiges Material gebildet wird, dessen Oberfläche zur Anlage mit der zu reinigenden Bodenfläche 7 kommt.

Die Bodenreinigungsmaschine 1 weist ein Gehäuse 13 zum Verkleiden der Bodenreinigungsmaschine 1 auf. Das Gehäuse 13 kann u.a. einen Frischwassertank zur Aufnahme von Frischwasser und einen Schmutzwassertank zur Aufnahme von Schmutzwasser aufnehmen.

Die Bodenreinigungsmaschine 1 weist eine Führungsgriffanordnung 15 auf, mit der die Bodenreinigungsmaschine 1 geführt werden kann und die in der Vorwärtsfahrrichtung gesehen am hinteren Ende der Bodenreinigungsmaschine 1 angeordnet ist. Die Führungsgriffanordnung 15 dient als Halterung, über die der Nutzer die Bodenreinigungsmaschine 1 halten, steuern und lenken kann. Die Platzierung der Führungsgriffanordnung 15 am hinteren Ende trägt zu einer präziseren Lenkung mit geringerem Kraftaufwand bei. Die Führungsgriffanordnung 15 kann ergonomisch geformt sein, was zu einem verbesserten Komfort und verringerter körperlicher Belastung während der Bedienung führt, was besonders bei längerer Nutzung der Bodenreinigungsmaschine 1 von Vorteil ist.

Das Fahrwerk 5 weist eine erste Fahrwerksachse 17 und eine zweite Fahrwerksachse 19 auf, wobei an der ersten Fahrwerksachse 17 eine erste Rolleinheit 21 in Form von Rollen und an der zweiten Fahrwerksachse 19 eine zweite Rolleinheit 23 angeordnet ist. Die erste Rolleinheit 21 und die zweite Rolleinheit 23 sind eingerichtet über die zu reinigende Bodenfläche 7 zu rollen.

Die Bodenreinigungsmaschine 1 weist einen Saugfuß 25 auf. Der Saugfuß 25 weist im vorliegenden Ausführungsbeispiel, wie in den Figuren 4 und 6 gezeigt, ein erstes Rad 27, ein zweites Rad 29, ein drittes Rad 31 und ein viertes Rad 33 auf, die ausgestaltet sind, über die zu reinigende Bodenfläche 7 zu rollen, und deren Kontaktpunkte mit der zu reinigenden Bodenfläche 7 eine Radebene 35 definieren. Das erste und zweite Rad 27, 29 können auch als Vorderräder bezeichnet werden, da sie an einem Vorderende des Saugfußes 25 angeordnet sind. Das dritte und vierte Rad 31, 33 können auch als Hinterräder bezeichnet werden, da sie an einem Hinterende des Saugfußes 25 angeordnet sind. Die Radebene 35 verläuft im Reinigungsbetrieb der Bodenreinigungsmaschine 1 parallel zu der zu reinigenden Bodenfläche 7, sodass ein vordefinierter und gleichmäßiger Abstand des Saugfußes 25 zu der zu reinigenden Bodenfläche 7 und ein gleichmäßiges Reinigungsergebnis erreicht werden kann.

In einem alternativen Ausführungsbeispiel weist der Saugfuß 25 drei Räder auf, die ausgestaltet sind, über die zu reinigende Bodenfläche 7 zu rollen, wobei ein erstes und zweites Rad 27, 29 die Vorderräder bilden und ein drittes Rad 31 das Hinterrad bildet.

Die Bodenreinigungsmaschine 1 ist ausgestaltet, in einem Reinigungsbetrieb in einer Vorwärtsrichtung über die zu reinigende Bodenfläche 7 bewegt zu werden, wobei der Saugfuß 25 in Vorwärtsrichtung gesehen an einem hinteren Ende der Bodenreinigungsmaschine 1 angeordnet ist. Der Saugfuß 25 ist ausgestaltet, über die zu reinigende Bodenfläche 7 geführt zu werden und Reinigungsflüssigkeit von der zu reinigenden Bodenfläche 7 aufzunehmen.

Der Saugfuß 25 weist eine Basis 37 auf, von der sich, wie in den Figuren 3 und 5 gezeigt, eine vordere Dichtlippe 39 und eine hintere Dichtlippe 41 nach unten wegerstrecken, die im Wesentlichen parallel zueinander und im Saugbetrieb, wenn der Saugfuß 25 über die zu reinigende Bodenfläche 7 bewegt wird, im Wesentlichen senkrecht dazu verlaufen, sodass dann zwischen den Dichtlippen 39, 41 und unterhalb der Basis 37 ein Absaugraum 43 gebildet wird. Die Basis 37 weist einen Anschluss auf, über den der Absaugraum 43, mit dem mit Unterdruck beaufschlagten Schmutzwassertank der Bodenreinigungsmaschine verbunden werden kann, sodass auf der zu reinigenden Bodenfläche 7 befindliches Schmutzwasser abgesaugt werden kann.

Der Saugfuß 25 ist, wie in den Figuren 3 und 5 gezeigt, um eine erste Schwenkachse 45 schwenkbar an dem Rahmen 3 angebracht, wobei die erste Schwenkachse 45 parallel zu der zu reinigenden Bodenfläche 7 verläuft. Die erste Schwenkachse 45 ist senkrecht zu einer Längsachse der Bodenreinigungsmaschine 1 angeordnet. Dadurch, dass der Saugfuß 25 schwenkbar an dem Rahmen 3 angebracht ist, wird erreicht, dass der Saugfuß 25 sich an die Bodenfläche 7 anpassen kann, insbesondere wenn die Bodenreinigungsmaschine 1 über eine geneigte oder gewölbte Bodenfläche 7 geführt wird. Durch die zur Bodenfläche 7 parallele erste Schwenkachse 45 kann ein besonders guter Kontakt des Saugfußes 25 zur Bodenfläche 7 erreicht werden, was zu einem verbesserten Reinigungsergebnis und einer zuverlässigen Absaugung von Schmutzwasser von der Bodenfläche 7 führt.

Der Saugfuß 25 kann zwischen einer Absaugstellung und einer Wartungsstellung verschwenkt werden, wobei der Saugfuß 25 in Figur 1 in der Absaugstellung gezeigt ist, in der die vier Räder 27, 29, 31, 33 über die zu reinigende Bodenfläche 7 rollen. In der Absaugstellung entsprechen die Radebene 35 und die Bodenfläche 7 einander. Die Wartungsstellung des Saugfußes 25 wird nachfolgend anhand Figur 2 näher erläutert.

Figur 2 zeigt eine weitere schematische Ansicht des Ausführungsbeispiels der erfindungsgemäßen Bodenreinigungsmaschine 1 aus Figur 1, wobei der Saugfuß 25 in Figur 2 in der Wartungsstellung gezeigt ist, in der das dritte und vierte Rad 31, 33 von der zu reinigenden Bodenfläche 7 beabstandet ist und das erste und zweite Rad 27, 29 über die zu reinigende Bodenfläche 7 rollen. Dadurch, dass das erste und zweite Rad 27, 29 des Saugfußes 25 in der Wartungsstellung über die zu reinigende Bodenfläche 7 rollen, wird erreicht, dass der Saugfuß 25 auch in der Wartungsstellung gegenüber der Bodenfläche 7 abgestützt ist. Dadurch werden mechanische Belastungen an einer Kopplung des Saugfußes 25 mit der Bodenreinigungsmaschine 1 reduziert. Zudem wird dadurch erreicht, dass keine Führung oder Haltevorrichtung notwendig ist, um den Saugfuß 25 in der Wartungsstellung zu halten oder über die zu reinigende Bodenfläche 7 zu bewegen. Die Kopplung sowie die Absaugstellung des Saugfußes 25 wird nachfolgend anhand Figur 3 näher beschrieben.

Figur 3 zeigt eine schematische Ansicht des Saugfußes 25 in der Absaugstellung der erfindungsgemäßen Bodenreinigungsmaschine 1 aus Figur 1. Der Saugfuß 25 ist an einem Kopplungspunkt 47 schwenkbar um die erste Schwenkachse 45 mit dem Rahmen 3 verbunden. Als Kopplungspunkt 47 wird derjenige Punkt verstanden, an dem der Saugfuß 25 mit dem Rahmen 3 der Bodenreinigungsmaschine 1 verbunden ist, der in dem vorliegenden bevorzugten Ausführungsbeispiel auf der ersten Schwenkachse 45 liegt. Der Saugfuß 25 und der Rahmen 3 der Bodenreinigungsmaschine 1 können an dem Kopplungspunkt 47 im Eingriff stehen, sodass der Saugfuß 25 sich zusammen mit der Bodenreinigungsmaschine 1 bzw. dem Rahmen 3 bewegen kann.

Der Rahmen 3 weist einen schwenkbaren Haltearm 49 auf, der um eine zweite Schwenkachse 51 schwenkbar an einem feststehenden Teil des Rahmens 3 angeordnet ist. Der Haltearm 49 ist eingerichtet, den Saugfuß 25 zwischen einer abgesenkten Stellung und einer ausgehobenen Stellung zu verschwenken, wobei der Saugfuß sich in der Absaugstellung in der abgesenkten Stellung befindet.

In der Absaugstellung sind das erste Rad 27 und das zweite Rad 29 in Vorwärtsrichtung gesehen an einem Vorderende des Saugfußes 25 angeordnet. Durch die zwei am Vorderende des Saugfußes 25 angeordneten Räder 27, 29 kann der Saugfuß 25 in der Absaugstellung sicher und gleichmäßig über die zu reinigende Bodenfläche 7 geführt werden. Dadurch können mechanische Belastungen und Beschädigungen am Kopplungspunkt 47 sowie am Saugfuß 25 in der Absaugstellung reduziert werden.

Der Haltearm 49 weist ein Vorspannelement 53, das eingerichtet ist, den Saugfuß 25 mit einer vorbestimmten Kraft in Richtung der Bodenfläche 7 zu drücken. Dadurch soll erreicht werden, dass der Saugfuß 25 mit der vorbestimmten Kraft gegen die Bodenfläche 7 gedrückt wird, sodass die vordere Dichtlippe 39 und die hintere Dichtlippe 41 sowie die Räder 27, 29, 31, 33 mit der Bodenfläche 7 in Kontakt stehen und der Saugfuß 25 Schmutzflüssigkeit von der Bodenfläche 7 absaugen kann. Die Kopplung des Saugfußes 25 mit dem Haltearm 49 wird nachfolgend anhand Figur 4 näher erläutert.

Figur 4 zeigt eine schematische Perspektivansicht des Saugfußes 25 in der Absaugstellung aus Figur 3. Der Kopplungspunkt 47 befindet sich zentral am Saugfuß 25 und am Rahmen 3, sodass der Saugfuß 25 an einem Punkt mit dem Rahmen 3 verbunden werden kann. In diesem Zusammenhang ist darauf hinzuweisen, dass der Begriff "Kopplung." nicht derart auszulegen ist, dass es sich bei der Verbindung zwischen dem Saugfuß 25 und dem Rahmen 3 an dem Kopplungspunkt 47 um eine punktförmige Verbindung handelt. Vielmehr soll durch den Begriff "Kopplungspunkt" lediglich zum Ausdruck gebracht werden, dass es einen Ort oder Punkt an dem Rahmen 3 der Bodenreinigungsmaschine 1 gibt, an dem der Rahmen 3 mit dem Saugfuß 25 gekoppelt ist.

In der Absaugstellung sind das erste Rad 27 und das zweite Rad 29 in Vorwärtsrichtung vor dem Kopplungspunkt 47 angeordnet. Wie bereits erwähnt, kann der Saugfuß 25 um die erste Schwenkachse 45 in die Wartungsstellung verschwenkt werden. Dies wird nachfolgend anhand Figur 5 näher erläutert.

Figur 5 zeigt eine schematische Ansicht des Saugfußes 25 in der Wartungsstellung der erfindungsgemäßen Bodenreinigungsmaschine 1 aus Figur 2.

Wie bereits erwähnt, sind das erste Rad 27 und das zweite Rad 29 in der Absaugstellung in Vorwärtsrichtung vor dem Kopplungspunkt 47 angeordnet. Dadurch wird erreicht, der Saugfuß 25 so um den Kopplungspunkt 47 in die Wartungsstellung verschwenkt werden kann, dass der Saugfuß 25, wenn er in der Wartungsstellung ist, mit dem Absaugraum 43 dann nach hinten weist und gleichzeitig die zwei Räder 27, 29 auf der zu reinigenden Bodenfläche 7 aufliegen können, ohne dass der Kopplungspunkt 47 nach unten unter das Niveau der zu reinigenden Bodenfläche 7 hätte abgesenkt werden müsste. Mit anderen Worten wäre für den Fall, in dem die Räder am Vorderende des Saugfußes 25 in Vorwärtsrichtung hinter dem Kopplungspunkt 47 liegen, notwendig, dass der Kopplungspunkt 47 unterhalb der Bodenfläche 7 angeordnet werden müsste, damit die Räder 27, 29 am Vorderende noch auf der Bodenfläche 7 abrollen und der Absaugraum 43 nach hinten weist.

Beim Verschwenken des Saugfußes 25 zwischen der Absaugstellung und der Wartungsstellung schwenkt er um einen Schwenkwinkel 55 größer als 90°, sodass die Radebene 35 in der Wartungsstellung in Vorwärtsfahrtrichtung nach hinten und noch oben weist. Durch einen Schwenkwinkel 55 von über 90° wird der Saugfuß 25 dabei über einen Totpunkt hinaus verschwenkt. Als Totpunkt wird derjenige Punkt im Schwenkbereich des Saugfußes 25 verstanden, ab dem der Saugfuß 25 nicht von allein, das heißt ohne externen Kraftaufwand, zurück in seine Ausgangsstellung, das heißt hier die Absaugstellung, schwenkt, wenn er freigegeben wird. Ein Schwenkwinkel 55 von mehr als 90° ermöglicht es, dass der Saugfuß 25 diesen Totpunkt überwinden kann, sodass der Saugfuß 25 in der Wartungsstellung verbleiben kann, ohne dass zusätzliche Kräfte oder eine Verriegelung erforderlich sind. Dies erleichtert nicht nur den Wartungsprozess, sondern reduziert auch potenzielle Störungen während des Betriebs, da keine beweglichen Teile zur Fixierung des Saugfußes 25 in der Wartungsposition benötigt werden, um ihn in der Wartungsstellung zu halten. Ein Schwenkwinkel 55 von über 90° ermöglicht zudem einen einfacheren Zugang des Saugfußes 25 für Reinigung, Reparatur oder Wartungszwecke, was die Gesamteffizienz und Benutzerfreundlichkeit der Bodenreinigungsmaschine 1 erhöht.

Wie in Figur 5 gezeigt, wird der Haltearm 49 zum Verschwenken des Saugfußes 25 aus der abgesenkten Stellung in die ausgehobene Stellung verschwenkt. Damit der Saugfuß 25 in der ausgehobenen Stellung über den Totpunkt hinaus verschwenkt werden kann, ist an dem Kopplungspunkt 47 an dem Rahmen 3 eine Aussparung 57 und an dem Saugfuß 25 ein in der Aussparung 57 angeordneter Befestigungsvorsprung 59 vorgesehen. Durch die Aussparung 57 und den darin angeordneten Befestigungsvorsprung 59 kann eine Kopplung am Kopplungspunkt 47 erreicht werden, die mehrere Freiheitsgrade aufweist. So ist es möglich, dass der Befestigungsvorsprung 59 und die Aussparung 57 gegeneinander verschoben und verkippt werden können. Dadurch kann ein Verkippen und Verschieben des Saugfußes 25 erreicht werden, was zu verringerten mechanischen Belastungen am Kopplungspunkt 47, insbesondere bei unebenen Bodenflächen 7, führen kann.

Die Aussparung 57 und der Befestigungsvorsprung 59 sind insbesondere so ausgestaltet, eine Bewegung des Befestigungsvorsprungs 59 in einer Richtung senkrecht zu der zu reinigenden Bodenfläche 7 zuzulassen. Dadurch wird erreicht, dass die zwei Räder 27, 29 am Vorderende permanent, entlang des gesamten Schwenkbereichs, in Kontakt mit der Bodenfläche 7 bleiben können, auch dann, wenn der Saugfuß 25 über den Totpunkt hinaus verschwenkt wird. Dies hat den Vorteil, dass der Saugfuß 25 nicht vollständig von der Bodenfläche 7 abgehoben werden muss, um in die Wartestellung verschwenkt zu werden. Außerdem wird der Saugfuß 25 dadurch über den gesamten Schwenkbereich auf der Bodenfläche 7 abgestützt, sodass für das Verschwenken des Saugfußes 25 weniger Kraft aufgewendet werden muss. Dies kann den Bedienkomfort der Bodenreinigungsmaschine 1 erhöhen.

Die Aussparung 57 ist als Langloch ggf. mit einem offenen Ende mit einer Längsachse 61 ausgebildet, wobei die Längsachse 61 in einem Winkel zur Bodenfläche 7 verläuft. Durch den Winkel der Aussparung 57 kann eine Bewegung des Saugfußes 25 senkrecht zur Bodenfläche 7 erreicht werden, sodass der Saugfuß 25 um den Schwenkwinkel 55 von über 90° verschenkt werden kann.

Der Saugfuß 25 in der Wartungsstellung wird nachfolgend weiter mit Bezug auf Figur 6 beschrieben.

Figur 6 zeigt eine schematische Perspektivansicht des Saugfußes 25 in der Wartungsstellung aus Figur 5. In der Wartungsstellung sind alle Räder 27, 29, 31, 33 in Vorwärtsrichtung gesehen hinter dem Kopplungspunkt 47 angeordnet. Auf diese Weise wird sichergestellt, dass nach dem Hochschwenken in die Wartungsstellung der Absaugraum 43 in Vorwärtsfahrtrichtung der Bodenreinigungsmaschine 7 gesehen nach hinten weist und gut zugänglich ist.

Die Bodenreinigungsmaschine 1 weist ein nicht im Detail dargestelltes Anschlagelement 63 auf, das eingerichtet ist, einen Schwenkbereich des Saugfußes 25 zu begrenzen. Das Anschlagelement 63 ist am Haltearm 49 angeordnet und eingerichtet mit einem Abschnitt des Saugfußes 25 in Kontakt zu treten, um einen Schwenkbereich des Saugfußes 25 zu begrenzen. Durch das Anschlagelement 63 kann der Schwenkbereich auf einen vorbestimmten Bereich begrenzt werden, sodass der Saugfuß 25 nicht über den vordefinierten Bereich über den Totpunkt hinaus verschwenkt werden kann. Dadurch kann das Risiko von Beschädigungen am Saugfuß 25 oder der Bodenreinigungsmaschine 1 reduziert werden. Zudem wird die Sicherheit der Bedienung der Bodenreinigungsmaschine 1 erhöht.

Schließlich ist zu erkennen, dass ein Betätigungspedal 65 am Haltearm 49 vorgesehen ist, das sich in Vorwärtsfahrtrichtung der Bodenreinigungsmaschine 1 gesehen nach hinten weg erstreckt und ermöglicht, den Haltearm 49 aus der ausgehobenen Stellung in die abgesenkten Stellung zu drücken, wobei sich das Betätigungspedal 65 über den Saugfuß 25 hinweg erstreckt, wenn dieser in der Wartungsstellung ist. Dadurch wird ermöglicht, dass der Saugfuß 25 trotzdem einfach zwischen der ausgehobenen und der abgesenkten Stellung verstellt werden kann, obwohl der Saugfuß 25 zwischen einer Absaugstellung und einer Wartungsstellung schwenkbar ist.

Zusammenfassend kann also festgestellt werden, dass die erfindungsgemäße Bodenreinigungsmaschine 1 einen schwenkbaren Saugfuß 25 aufweist, wobei der der Saugfuß 25 zuverlässig über die zu reinigende Bodenfläche 7 geführt wird und möglichst einfach und ohne hohen Kraftaufwand in eine Wartungsstellung verbracht werden kann.

### Bezugszeichenliste:

- 1: Bodenreinigungsmaschine
- 3: Rahmen
- 5: Fahrwerk
- 7: Bodenfläche
- 9: Reinigungselementanordnung
- 11: Reinigungselement
- 13: Gehäuse
- 15: Führungsgriffanordnung
- 17: erste Fahrwerksachse
- 19: zweite Fahrwerksachse
- 21: erste Rolleinheit
- 23: zweite Rolleinheit
- 25: Saugfuß
- 27: erstes Rad
- 29: zweites Rad
- 31: drittes Rad
- 33: viertes Rad
- 35: Radebene
- 37: Basis
- 39: vordere Dichtlippe
- 41: hintere Dichtlippe
- 43: Absaugraum
- 45: erste Schwenkachse
- 47: Kopplungspunkt
- 49: Haltearm
- 51: zweite Schwenkachse
- 53: Vorspannelement
- 55: Schwenkwinkel
- 57: Aussparung
- 59: Befestigungsvorsprung
- 61: Längsachse
- 63: Anschlagelement
- 65: Betätigungspedal

## Patentansprüche

1. Bodenreinigungsmaschine (1) mit
einem Rahmen (3),
einem an dem Rahmen (3) angeordneten Fahrwerk (5) zum Bewegen der Bodenreinigungsmaschine (1) über eine zu reinigende Bodenfläche (7),
einem an einem Kopplungspunkt (47) mit dem Rahmen (3) verbundenen Saugfuß (25), der ausgestaltet ist, über die zu reinigende Bodenfläche (7) geführt zu werden und Reinigungsflüssigkeit von der zu reinigenden Bodenfläche (7) aufzunehmen,
wobei der Saugfuß (25) mindestens drei Räder (27, 29, 31, 33) aufweist, die ausgestaltet sind, über die zu reinigende Bodenfläche (7) zu rollen, und deren Kontaktpunkte mit der zu reinigenden Bodenfläche (7) eine Radebene (35) definieren,
wobei die Bodenreinigungsmaschine (1) ausgestaltet ist, in einem Reinigungsbetrieb in einer Vorwärtsrichtung über die zu reinigende Bodenfläche (7) bewegt zu werden, wobei der Saugfuß (25) in Vorwärtsrichtung gesehen an einem hinteren Ende der Bodenreinigungsmaschine (1) angeordnet ist,
wobei der Saugfuß (25) an dem Kopplungspunkt (47) um eine erste Schwenkachse (45) schwenkbar an dem Rahmen (3) angebracht ist, wobei die erste Schwenkachse (45) parallel zu der zu reinigenden Bodenfläche (7) verläuft,
wobei der Saugfuß (25) zwischen einer Absaugstellung, in der die mindestens drei Räder (27, 29, 31, 33) über die zu reinigenden Bodenfläche (7) rollen und Reinigungsflüssigkeit von der zu reinigenden Bodenfläche (7) aufgenommen werden kann, und einer Wartungsstellung verschwenkt werden kann,
wobei ein Schwenkwinkel (55), um den die Radebene (35) beim Verschwenken zwischen der Absaugstellung und der Wartungsstellung schwenkt, größer als 90° ist.

2. Bodenreinigungsmaschine (1) nach Anspruch 1, wobei der Rahmen (3) einen schwenkbaren Haltearm (49) aufweist, der um eine zweite Schwenkachse (51) schwenkbar an einem feststehenden Teil des Rahmens (3) angeordnet und eingerichtet ist, den Kopplungspunkt (47) und den Saugfuß (25) zwischen einer abgesenkten Stellung und einer ausgehobenen Stellung zu verschwenken.

3. Bodenreinigungsmaschine (1) nach Anspruch 1 oder 2, wobei in der Wartungsstellung mindestens eines der mindestens drei Räder (27, 29, 31, 33) von der zu reinigenden Bodenfläche (7) beabstandet ist und wenigstens zwei der mindestens drei Räder (27, 29, 31, 33) über die zu reinigende Bodenfläche (7) rollen.

4. Bodenreinigungsmaschine (1) nach einem der vorhergehenden Ansprüche, wobei in der Wartungsstellung die mindestens drei Räder (27, 29, 31, 33) in Vorwärtsrichtung gesehen hinter dem Kopplungspunkt (47) angeordnet sind.

5. Bodenreinigungsmaschine (1) nach einem der vorhergehenden Ansprüche, wobei mindestens zwei der mindestens drei Räder (27, 29, 31, 33) in der Absaugstellung in Vorwärtsrichtung gesehen an einem Vorderende des Saugfußes (25) angeordnet sind.

6. Bodenreinigungsmaschine (1) nach einem der vorhergehenden Ansprüche, wobei in der Absaugstellung mindestens zwei der mindestens drei Räder (27, 29, 31, 33) in Vorwärtsrichtung vor dem Kopplungspunkt (47) angeordnet sind.

7. Bodenreinigungsmaschine (1) nach einem der vorhergehenden Ansprüche, wobei an dem Kopplungspunkt (47) an einem aus dem Saugfuß (25) und dem Rahmen (3) eine Aussparung (57) und an dem anderen aus dem Saugfuß (25) und dem Rahmen (3) ein in der Aussparung (57) angeordneter Befestigungsvorsprung (59) vorgesehen ist.

8. Bodenreinigungsmaschine (1) nach Anspruch 7, wobei die Aussparung (57) und der Befestigungsvorsprung (59) ausgestalten sind, eine Bewegung des Befestigungsvorsprungs (59) in einer Richtung senkrecht zu der zu reinigenden Bodenfläche (7) zuzulassen.

9. Bodenreinigungsmaschine (1) nach einem der Ansprüche 7 oder 8, wobei die Aussparung (57) als Langloch mit einer Längsachse (61) ausgebildet ist, wobei die Längsachse (61) in einem Winkel zwischen 50° und 130°, vorzugsweise zwischen 70° und 110°, weiter vorzugsweise 90°, zur Bodenfläche (7) verläuft.

10. Bodenreinigungsmaschine (1) nach einem der vorhergehenden Ansprüche, mit einem Anschlagelement (63), das eingerichtet ist, einen Schwenkbereich des Saugfußes (25) zu begrenzen.

11. Bodenreinigungsmaschine (1) nach einem der Ansprüche 2 bis 10, wobei ein Betätigungspedal (65) am Haltearm (49) vorgesehen ist, das sich in Vorwärtsfahrtrichtung der Bodenreinigungsmaschine gesehen nach hinten weg erstreckt und ermöglicht, den Haltearm (49) aus der ausgehobenen Stellung in die abgesenkten Stellung zu drücken, und
wobei sich das Bestätigungspedal (65) über den Saugfuß (25) hinweg erstreckt, wenn dieser in der Wartungsstellung ist.
